# EUROPÄISCHE PATENTSCHRIFT

(11) **EP 1 462 567 B1**
(45) Veröffentlichungstag und Bekanntmachung des Hinweises auf die Patenterteilung: **19.08.2009**
(21) Anmeldenummer: 04006304.2
(22) Anmeldetag: 17.03.2004
(51) Int. Cl.: D21D 5/02

(54) **Sortierer zur Reinigung einer Fasersuspension**
Screen for purification of fibrous pulp
Classeur pour la purification d'une suspension fibreuse

(30) Priorität: 27.03.2003 AT 4852003
(43) Veröffentlichungstag der Anmeldung: 29.09.2004
(73) Patentinhaber: Andritz AG, 8045 Graz (AT)
(72) Erfinder: Gabl, Helmuth, Dipl.Ing. Dr., 8046 Graz (AT)
(74) Vertreter: Schweinzer, Friedrich

(56) Entgegenhaltungen:
- EP-A- 0 649 940
- WO-A-00/50690
- WO-A-98/46821
- US-A- 4 697 982
- US-B1- 6 241 102

## Beschreibung

Die Erfindung betrifft einen Sortierer zur Reinigung einer Fasersuspension gemäß dem Oberbegriff des Patentanspruches 1.

Sortierer sind in der Papierindustrie eingesetzte Maschinen zur Reinigung einer Stoffsuspension, die aus Wasser, Faserstoffen und Schmutzpartikeln besteht. Dabei wird ein Zulaufstrom über eine Siebvorrichtung geführt, wobei der Akzeptstrom, bestehend aus Wasser und Fasern, durch das Sieb hindurchströmt. Ein Teilstrom, genannt Rejektstrom, bestehend aus Wasser, Fasern und Schmutzstoffen, wird im allgemeinen an dem dem Zulaufstrom gegenüberliegenden Ende abgezogen. Somit erfolgt bei den Sortierern eine Auftrennung von in Flüssigkeit vorliegenden festen Partikeln. Im Gegensatz dazu wird bei der Filtration die Flüssigkeit vom Feststoff abgetrennt.

Im allgemeinen ist ein derartiger Sortierer rotationssymmetrisch ausgeführt und besteht aus einem Gehäuse mit einem tangential angeordneten Zulauf, einem zylindrischen Siebkorb, meist mit Löchern oder senkrechten Schlitzen versehen und einem sich drehenden Rotor. Die Aufgabe des Rotors besteht in der Freihaltung der Siebschlitze, was durch knapp an der Sieboberfläche rotierende Flügel erreicht wird. Der Akzeptstrom wird in einem sogenannten Akzeptraum, der oft konisch ausgeführt ist, gesammelt und radial abgezogen. Der Rejektstrom wird im allgemeinen an der dem Zulauf gegenüberliegenden Stelle des Siebkorbes in einem meist ringförmigen Rejektraum geführt und aus diesem tangential abgezogen.

Ein derartiger Sortierer ist z.B. aus der US 4,268,381 bekannt.

Weitere bekannte Sortierer werden beispielsweise in der EP 1 122 358 A2, der EP 1 124 002 A2 und der EP 1 124 003 A2 beschrieben.

In den Sortierern gemäß EP 1 122 358 A2, der EP 1 124 002 A2 und EP 1 124 003 A2 werden insbesondere zur Verbesserung der Strömungsverhältnisse die folgenden Maßnahmen getroffen:
- Im Zulaufbereich ist ein zusätzlicher Siebkorb zur Vorsortierung vorgesehen.
- Im Zulaufbereich ist zwischen dem Rohrstutzen und dem freien Ende des Rotors ein stationärer Einbau, insbesondere ein Kegel, Kegelstumpf, Halbkugel, Kugelsegment, Kugelschicht, Paraboloid oder zweischaliges Hyperboloid vorgesehen.
- Der Akzeptraum ist doppelt konisch ausgestaltet, erweitert sich in Strömungsrichtung der Faserstoffsuspension und verjüngt sich ab der Mündung des Akzeptauslasses konisch zum Rejektauslass hin.

Der Rotor ist bei diesen bekannten Sortierern für eine gleichmäßige Siebanströmung ausgelegt und weist die Form einer Parabel auf, so dass die axiale Strömungsgeschwindigkeit innerhalb des Siebkorbes bei angenommener gleichförmiger Ausströmung durch das Sieb konstant bleibt. Alternativ kann die Form des Rotors auch über eine Konusform angenähert werden.

Es ist weiters bekannt, Sortierer als Mehrstufensortierer auszugestalten, die mehrere hintereinander geschaltete Abtrenneinheiten umfassen.

Die US-A- 4697982 offenbart einen einstufigen Sortierer mit einem parabelförmigen Rotor und einer Verdünnungswasserzufuhr über beinahe die gesamte Rotorhöhe. Die US-A-6241102 offenbart einen einstufigen Sortierer mit einem kegelförmigen Rotor mit einer Verdünnungswasserzufuhr im Bereich des Rejektauslasses. Die WO 98/46821 beschreibt ebenfalls einen einstufigen Sortierer mit einer Verdünnungswasserzufuhr. Das Verdünnungswasser wird im feststehenden unteren Teil zugeführt, das in der Höhe des Akzeptauslasses austritt.

Die aus dem Stand der Technik bekannten Sortierer weisen jedoch nach wie vor Nachteile auf. Insbesondere lassen die Strömungsverhältnisse im Bereich des Rejektauslasses zu wünschen übrig.

Die vorliegende Erfindung stellt sich zur Aufgabe, einen Sortierer zur Verfügung zu stellen, in welchem eine weitere Verbesserung der Strömungsverhältnisse und damit eine Verringerung der eingesetzten Energie bei gesteigerter Produktion und Schmutzabscheidung erzielt wird.

Die Aufgabe wird gemäß der vorliegenden Erfindung mit einem Sortierer gemäß Patentanspruch 1 gelöst. Weitere bevorzugte Ausführungsformen des erfindungsgemäßen Sortierers sind in den Unteransprüchen beschrieben.

Dadurch wird das austretende Rejekt mit Wasser verdünnt. Bei der mehrstufigen Ausgestaltung des Sortierers, bei welcher das Rejekt einer Stufe gleichzeitig zum Zulauf der nächstfolgenden Stufe wird, ist diese Verdünnung günstig.

Es können eine oder mehrere Zufuhren für Verdünnungswasser vorgesehen sein, die am Gehäuse der Abtrenneinheit bzw. am Siebkorb angeordnet und/oder am Rotor angeordnet sein können. Im Falle einer Anordnung einer Zufuhr für Verdünnungswasser am Rotor wird diese Zufuhr bevorzugt durch eine innerhalb des Rotors befindliche Leitung gespeist.

Die gegebenenfalls mehreren Zufuhren für Verdünnungswasser können so ausgerichtet sein, dass Verdünnungswasser in Rotorlaufrichtung und/oder gegen die Rotorlaufrichtung eingebracht werden kann.

Damit kann die Rotationsbewegung der Faserstoffsuspension reduziert werden. Durch die Verwirbelung der Suspension kann die Auflockerung derselben verbessert werden.

Eine weitere bevorzugte Ausführungsform des erfindungsgemäßen Sortierers ist dadurch gekennzeichnet, und dass im Bereich des maximalen Durchmessers des Rotors eine oder mehrere Einrichtung(en) zur Unterbrechung der axialen Strömung angeordnet ist/sind.

Im folgenden wird generell der Begriff "Einrichtungen" (in der Mehrzahl) verwendet, wobei dabei auch erfindungsgemäße Sortierer gemeint sind, welche nur eine Einrichtung zur Unterbrechung der axialen Strömung enthalten.

Faserstoffe weisen je nach Herkunft, Art des Faserstoffes (Recyclingware, Frischfaser etc.) einen unterschiedlichen Verschmutzungsgrad auf. Für einen stabilen Lauf des Sortierers sind bestimmte Mindestträgermengen (Rejektmengen) in Abhängigkeit vom Schmutz- und Stippenanteil sowie der rheologischen Suspensionseigenschaften einzustellen.

Es hat sich gezeigt, dass es günstig ist, auf Höhe des maximalen Rotordurchmessers Einrichtungen zur Unterbrechung der axialen Strömung anzuordnen, um den stabilen Lauf des Sortierers zu gewährleisten.

Die Einrichtungen zur Unterbrechung der axialen Strömung können dabei am Gehäuse der Abtrenneinheit bzw. am Siebkorb angeordnet und/oder am Rotor des Sortierers angeordnet sein. Somit ist auch eine Ausführungsform, in welcher beidseitig (d.h. sowohl am Gehäuse als auch am Rotor) Einrichtungen zur Unterbrechung der axialen Strömung vorgesehen sind, möglich.

Bevorzugt handelt es sich bei den Einrichtungen um einen oder mehrere axiale Strömungsunterbrecherringe. Der Strömungsunterbrecherring kann je nach Ausführungsform durchgehend oder in Form von einzelnen Segmenten ausgestaltet sein bzw. Unterbrechungen aufweisen.

Der Strömungsunterbrecherring (bzw. die Strömungsunterbrecherringe) kann dabei verstellbar sein, sodass die Größe des durch den Unterbrecherringes geschaffenen Durchlasses für das Rejekt veränderbar ist.

Der Strömungsunterbrecherring kann beispielsweise nach Art einer Fotoiris verstellbar ausgeführt sein. Weiters kann der Strömungsunterbrecherring statisch verstellbar (z.B. in Form von statisch verstellbaren Ringsegmenten) ausgeführt sein.

Der Außendurchmesser eines rotorseitig angeordneten Strömungsunterbrecherringes weist bevorzugt ein zahnförmiges Profil auf.

In einer weiteren bevorzugten Ausführungsform des erfindungsgemäßen Sortierers ist zumindest eine Zufuhr für Verdünnungswasser mit einer Einrichtung zur Unterbrechung der axialen Strömung gekoppelt. Beispielsweise kann die Zufuhr für Verdünnungswasser in den Raum zwischen Gehäuse und Rotor hineinragen und somit als Einrichtung zur Unterbrechung der axialen Strömung dienen.

Insbesondere bei mehrstufigen Sortierern erfolgt während des Stoffdurchlaufes von der ersten zur letzten Sortierstufe einerseits eine Eindickung der Suspension im Zuströmbereich der Siebfläche und andererseits eine Aufkonzentration des Stippenanteiles.

Zur Aufrechterhaltung der Sortierwirkung wird die Suspensionskonsistenz, wie zuvor beschrieben, mittels einer Zwischenverdünnung eingestellt. Es hat sich als günstig herausgestellt, der Aufkonzentration des Stippenanteiles durch das Zwischenschalten einer Entstippungseinheit entgegenzuwirken.

Dementsprechend umfasst die Abtrenneinheit des erfindungsgemäßen Sortierers bevorzugt eine Entstippungseinheit. Die Entstippungseinheit ist vorteilhaft in Form von ein oder mehreren am Gehäuse bzw. Siebkorb und/oder am Rotor angeordneten Ringen ausgestaltet. Die Form der verwendeten Einbauten entspricht an sich bekannten Typen, wobei zusätzlich hydraulische Leitelemente eingebracht werden können, um die Druckdifferenzen einzustellen.

Der erfindungsgemäße Sortierer umfaßt zwei oder mehrere nacheinander angeordnete Abtrenneinheiten , wobei alle Abtrenneinheiten einen gemeinsamen Rotor umfassen, der je Abtrenneinheit eine jeweils an die Strömungsverhältnisse in der Abtrenneinheit angepasste Parabelform bzw. Parabelsegmentform aufweist.

Bevorzugt ist die Höhe jeder Abtrenneinheit zumindest zweimal so groß wie die Summe der Höhen der an die Abtrenneinheit anschließenden Abtrenneinheiten, d.h., dass bei einem Sortierer mit drei Abtrenneinheiten die Höhe der ersten Stufe zumindest 2/3 der Gesamthöhe des Aggregates und die der zweiten Stufe zumindest 2/9 der Gesamthöhe beträgt.
Bevorzugt ist bzw. sind in jeder Abtrenneinheit eines erfindungsgemäßen mehrstufigen Sortierers im Bereich des maximalen Durchmessers eine oder mehrere Einrichtungen zur Unterbrechung der axialen Strömung, wie oben beschrieben, angeordnet.

Ebenfalls bevorzugt ist in jeder Abtrenneinheit im Bereich des Rejektauslasses bzw. unterhalb davon zumindest eine Zufuhr für Verdünnungswasser angeordnet.

Die Zufuhr für Verdünnungswasser kann in der unteren Begrenzung des Rotorsegmentes einer Abtrenneinheit angeordnet sein, sodass das Verdünnungswasser in den Raum unterhalb des Rotorsegmentes (und damit in den Bereich des Rejektauslasses bzw. unterhalb davon) abgegeben wird. Alternativ oder zusätzlich dazu kann die Zufuhr für Verdünnungswasser im oberen Bereich des Rotorsegmentes der nächstfolgenden Abtrenneinheit angeordnet sein.

Bei einem mehrstufigen Sortierer gemäß der vorliegenden Erfindung mit mindestens drei Abtrenneinheiten ist bevorzugt zumindest eine Entstippungseinheit, insbesondere am Übergang von der zweiten zur dritten Abtrenneinheit, vorgesehen.

Über die zuvor beschriebenen Merkmale hinaus weist der erfindungsgemäße Sortierer bevorzugt eines oder mehrere der Merkmale der in der EP 1 122 358 A2, der EP 1 124 002 A2 und der EP 1 124 003 A2 beschriebenen Sortierer auf.

Im Folgenden werden bevorzugte Ausführungsformen des erfindungsgemäßen Sortierers anhand der Figuren näher erläutert.

Dabei zeigen:
- Figur 1: eine Darstellung eines Sortierers gemäß dem Stand der Technik
- Figur 2: eine Darstellung eines mehrstufigen Sortierers gemäß einer bevorzugten Ausführungsform der vorliegenden Erfindung
- Figur 3: einen vergrößerten Ausschnitt eines Rejektauslasses des Sortierers gemäß Figur 2
- Figur 4: einen vergrößerten Ausschnitt einer alternativen Ausführungsform eines Rejektauslasses

Der Sortierer 1 gemäß Figur 1 umfasst in an sich bekannter Weise einen Zulaufstutzen 2, durch welchen eine Faserstoffsuspension zur Reinigung zugeführt wird. Im Bereich des Zulaufes ist ein Einbau 3 vorgesehen, der hier als Kegelstumpf dargestellt ist. Die Faserstoffsuspension tritt in den Raum zwischen den parabelförmigen Rotor 4 und Sieb 5 ein und wird durch das Sieb hindurch in den Akzeptraum 6 gefördert. Das Gehäuse des Akzeptraumes ist in dieser Ausführungsform in an sich bekannter Weise doppelkonisch ausgeführt. Mit der Bezugsziffer 7 ist der Akzeptauslass bezeichnet. Das Rejekt wird über einen Rejektauslass 8 abgeführt.

In der Figur 2 sind Vorrichtungen bzw. Vorrichtungsteile, die mit jenen der Ausführungsform des Standes der Technik gemäß Figur 1 identisch sind, mit den gleichen Bezugsziffern bezeichnet. In der bevorzugten Ausführungsform eines erfindungsgemäßen Sortierers gemäß Figur 2 besteht der Sortierer 1 aus drei Abtrenneinheiten 1', 1" und 1"'.

Die drei Abtrenneinheiten 1', 1" und 1'" umfassen einen gemeinsamen Rotor, dessen jeweilige Abschnitte 4', 4" und 4"' angepasst an die Strömungsverhältnisse in der jeweiligen Abtrenneinheit parabelförmig bzw. in Form eines Paraboloidstumpfes ausgestaltet sind. Alternativ dazu können die Abschnitte des Rotors auch kegelstumpfförmig bzw. an die Form einer Parabel angenähert ausgestaltet sein.

Jede Abtrenneinheit weist einen Rejektauslass (9', 9", 9"') auf. Das Rejekt der ersten bzw. zweiten Abtrenneinheit ist dabei gleichzeitig Zulauf für die nächste Abtrenneinheit. Das Rejekt der dritten und letzten Abtrenneinheit wird über den Rejektauslass 8 abgeführt.

Mit 10 ist in der Figur 2 eine innerhalb des Rotors angeordnete Leitung für Verdünnungswasser bezeichnet, deren Auslässe in der Folge noch näher beschrieben werden.

Am Übergang von der zweiten zur dritten Abtrenneinheit ist eine Entstippungseinheit 13 vorgesehen.

In den Figuren 3 und 4 sind nunmehr bevorzugte Ausgestaltungen eines Rejektauslasses (in diesem Fall des Rejektauslasses 9') in einer Vergrößerung des in der Figur 2 strich-punktiert angedeuteten Ausschnittes dargestellt.

Gemäß der in Figur 3 dargestellten Ausführungsform sind sowohl gehäuseseitig als auch an den Rotorabschnitten 4' bzw. 4" im Bereich des Rejektauslasses 9' bzw. unterhalb davon Zuführungen für Verdünnungswasser 10a', 10b' und 10c' vorgesehen.

Die Zuführung 10a' ist in der unteren Begrenzung des Rotorsegmentes 4' der ersten Abtrenneinheit 1' angeordnet. Die Zuführung 10b' ist im oberen Bereich des Rotorsegmentes 4" der zweiten Abtrenneinheit 1" angeordnet. Die Zuführungen 10a' und 10b' können durch eine innerhalb des Rotors angeordnete Leitung 10 (siehe Figur 2) gespeist werden.

Die Zuführung 10c' ist beispielsweise im Bereich eines Flansches 11 zwischen erster Abtrenneinheit 1' und zweiter Abtrenneinheit 1" angeordnet und wird durch eine nicht dargestellte Leitung gespeist.

Mit den Zuführungen für Verdünnungswasser 10a', 10b' und 10c' kann effizient die Konsistenz der in die nächste Abtrenneinheit fließenden Fasersuspension geregelt werden.

Weiters ist in der Ausführungsform gemäß Figur 3 am unteren Ende des Rotorabschnittes 4' ein Verstellring 12a' angeordnet. Der Verstellring kann, wie oben erläutert, z.B. in Form einer Fotoiris verstellbar angeordnet sein (angedeutet durch den Doppelpfeil). Bevorzugt weist der Außendurchmessers des Verstellringes bzw. seiner Segmente ein zahnförmiges Profil auf.
Mit dem verstellbaren Ring 12a' kann der Durchsatz der axialen Strömung durch den Rejektauslass 9' geregelt werden.

Die in der Figur 4 dargestellte Ausführungsform des Rejektauslasses 9' unterscheidet sich von der Ausführungsform gemäß Figur 3 darin, dass zusätzlich zum Verstellring 12a' ein Strömungsunterbrecherring 12b' gehäuseseitig ange-ordnet ist. Im Strömungsunterbrecherring 12b' ist weiters die gehäuseseitige Zuführung 10c' für Verdünnungswasser angeordnet, d.h. die Zuführung für Verdünnungswasser und der Strömungsunterbrecherring sind miteinander gekoppelt. Selbstverständlich können auch in der Ausführungsform gemäß Figur 4 weitere Zuführungen für Verdünnungswasser am Rotor, wie in Figur 3 dargestellt, vorgesehen sein.

## Patentansprüche

1. Sortierer (1) zur Reinigung einer Fasersuspension mit
einem Gehäuse,
einem Rotor (4', 4", 4'''),
einem Siebkorb (5)
einem Akzeptraum (6) und
**dadurch gekennzeichnet, dass** er zwei oder mehrere nacheinander angeordnete Abtrenneinheiten (1', 1", 1"') umfasst, wobei alle Abtrenneinheiten einen gemeinsamen Rotor (4', 4", 4"') umfassen, der je Abtrenneinheit eine jeweils an die Strömungsverhältnisse in der Abtrenneinheit angepasste Parabelform bzw. Parabelsegmentform mit einen maximalen Durchmesser aufweist, jede Abtrenneinheit einen Rejektausluss (9',9",9"') aufweist, wodurch das Rejekt der Abtrenneinheit (1',1",1"') den Zulauf für die nächste Abtrenneinheit (1",1"') bildet bzw. aus der letzten Abtrenneinheit abgeführt wird,
wobei
die Rejektauslägse (9' 9", 9"') im Bereich des maximalen Durchmessers des Rotors (4', 4", 4''') in der jeweiligen Abtrenneinheit angeordnet sind und wobei
im Bereich des Rejektauslasses (9', 9", 9''') zumindest einer Abtrenneinheit insbesondere unmittelbar unterhalb davon, zumindest eine Zufuhr (10a', 10b', 10c') für Verdünnungswasser angeordnet ist.

2. Sortierer gemäß Anspruch 1, **dadurch gekennzeichnet, dass** zumindest eine Zufuhr (10c') für Verdünnungswasser am Gehäuse der Abtrenneinheit bzw. am Siebkorb (5) angeordnet ist.

3. Sortierer gemäß Anspruch 1 oder 2, **dadurch gekennzeichnet, dass** zumindest eine Zufuhr (10a', 10b') für Verdünnungswasser am Rotor (4', 4", 4"') angeordnet ist und durch eine innerhalb des Rotors befindliche Leitung (10) gespeist wird.

4. Sortierer gemäß einem der Ansprüche 1 bis 3, **dadurch gekennzeichnet, dass** zumindest eine Zufuhr (10a', 10b', 10c') für Verdünnungswasser so ausgerichtet ist, dass Verdünnungswasser in Rotorlaufrichtung eingebracht werden kann.

5. Sortierer gemäß einem der Ansprüche 1 bis 3, **dadurch gekennzeichnet, dass** zumindest eine Zufuhr für Verdünnungswasser (10a', 10b', 10c') so ausgerichtet ist, dass Verdünnungswasser gegen die Rotorlaufrichtung eingebracht werden kann.

6. Sortierer gemäß einem der vorhergehenden Ansprüche, **dadurch gekennzeichnet, dass** im Bereich des maximalen Durchmessers des Rotors eine oder mehrere Einrichtung(en) (12a', 12b') zur Unterbrechung der axialen Strömung angeordnet ist/sind.

7. Sortierer gemäß Anspruch 6, **dadurch gekennzeichnet, dass** die Einrichtung oder zumindest eine der Einrichtungen (12b') zur Unterbrechung der axialen Strömung am Gehäuse der Abtrenneinheit bzw. am Siebkorb (5) angeordnet ist.

8. Sortierer gemäß Anspruch 6 oder 7, **dadurch gekennzeichnet, dass** die Einrichtung oder zumindest eine der Einrichtungen (12a') zur Unterbrechung der axialen Strömung am Rotor (4', 4", 4"') angeordnet ist.

9. Sortierer gemäß einem der vorhergehenden Ansprüche, **dadurch gekennzeichnet, dass** als Einrichtung zur Unterbrechung der axialen Strömung zumindest ein axialer Strömungsunterbrecherring (12a', 12b') vorgesehen ist.

10. Sortierer gemäß Anspruch 9, **dadurch gekennzeichnet, dass** der Strömungsunterbrecherring oder zumindest einer der Strömungsunterbrecher ringe (12a', 12b') z.B. nach Art einer Fotoiris verstellbar ist.

11. Sortierer gemäß Anspruch 9 oder 10, **dadurch gekennzeichnet, dass** der Außendurchmesser des Strömungsunterbrecherringes bzw. zumindest eines der Strömungsunterbrecherringe (12a', 12b') ein zahnförmiges Profil aufweist.

12. Sortierer gemäß einem der Ansprüche 6 bis 11, **dadurch gekennzeichnet, dass** zumindest eine Zufuhr für Verdünnungswasser (10c') mit einer Einrichtung zur Unterbrechung der axialen Strömung (12b') gekoppelt ist.

13. Sortierer gemäß einem der vorhergehenden Ansprüche, **dadurch gekennzeichnet, dass** eine Abtrenneinheit (1', 1 ", 1"') eine Entstippungs-einheit (13) umfasst.

14. Sortierer gemäß Anspruch 13, **dadurch gekennzeichnet, dass** die Entstippungseinheit (13) in Form von ein oder mehreren am Gehäuse bzw. Siebkorb (5) und/oder am Rotor (4', 4", 4"') angeordneten Ringen ausgestaltet ist.

15. Sortierer nach einem der Ansprüche 1 bis 14, **dadurch gekennzeichnet, dass** die Höhe jeder Abtrenneinheit (1', 1 ", 1"') zumindest zweimal so groß ist wie die Summe der Höhen der an die Abtrenneinheit anschließenden Abtrenneinheiten.

16. Sortierer gemäß einem der vorhergehenden Ansprüche, **dadurch gekennzeichnet, dass** in jeder Abtrenneinheit (1', 1", 1''') im Bereich des maximalen Durchmessers des Rotors (4', 4", 4''') eine oder mehrere Einrichtungen (12a', 12b') zur Unterbrechung der axialen Strömung angeordnet ist/sind.

17. Sortierer gemäß einem der Ansprüche 1 bis 16, **dadurch gekennzeichnet, dass** in jeder Abtrenneinheit (1', 1", 1"') im Bereich des Rejektauslasses (9', 9", 9"'), insbesondere unterhalb davon zumindest eine Zufuhr (10a', 10b', 10c') für Verdünnungswasser angeordnet ist.

18. Sortierer gemäß einem der Ansprüche 1 bis 17 mit mindestens drei Abtrenneinheiten (1', 1", 1"'), **dadurch gekennzeichnet, dass** zumindest eine Entstippungseinheit (13), bevorzugt am Übergang von der zweiten (1") zur dritten Abtrenneinheit (1"'), vorgesehen ist.

## Claims

1. Screen (1) for cleaning a fibre suspension, comprising
a housing
a rotor (4', 4", 4"')
a screen basket (5) and
an accept chamber (6),
**characterised in that** it comprises two or several separating units (1', 1", 1"') arranged one after the other, where all separating units comprise a joint rotor (4', 4", 4"') with parabolic, or parabolic-segment, shape of maximum diameter, adapted to the flow conditions in the separating unit concerned, each separating unit has a reject outlet (9', 9", 9"'), with the reject from the separating unit (1', 1", 1"') thus forming the feed for the next separating unit (1", 1"') and being discharged from the last separating unit,
where
the reject outlets (9', 9", 9"'), are arranged in the separating unit concerned in the area of the maximum diameter of the rotor (4', 4", 4"'), and where in the area of the reject outlet (9', 9", 9''') of at least one separating unit (1', 1", 1'''), at least one feed (10a', 10b', 10c') for dilution water is arranged, in particular directly below the reject outlet (9', 9", 9"').

2. Screen according to Claim 1, **characterised by** at least one feed (10c') for dilution water being located at the housing of the separating unit or at the screen basket (5).

3. Screen according to Claim 1 or 2, **characterised by** at least one feed (10a', 10b') for dilution water being located at the rotor (4', 4", 4"') and fed through a pipe (10) mounted inside the rotor (4', 4", 4"').

4. Screen according to one of Claims 1 to 3, **characterised by** at least one feed (10a', 10b', 10c') for dilution water being directed such that the dilution water can be fed in the running direction of the rotor (4', 4", 4"').

5. Screen according to one of Claims 1 to 3, **characterised by** at least one feed (10a', 10b', 10c') for dilution water being directed such that the dilution water can be fed in the opposite direction of the running direction of the rotor (4', 4", 4"').

6. Screen according to one of the preceding Claims, **characterised by** one or several devices (12a', 12b') to interrupt the axial flow being located in the area of the maximum diameter of the rotor (4', 4", 4''').

7. Screen according to Claim 6, **characterised by** the device or at least one of the devices (12b') to interrupt the axial flow being located at the housing of the separating unit or at the screen basket (5).

8. Screen according to Claim 6 or 7, **characterised by** the device or at least one of the devices (12a') to interrupt the axial flow being located at the rotor (4', 4", 4"').

9. Screen according to one of the preceding Claims, **characterised by** at least one axial flow interruption ring (12a', 12b') being provided as device to interrupt the axial flow.

10. Screen according to Claim 9, **characterised by** the flow interruption ring or at least one of the flow interruption rings (12a', 12b') being adjustable, e.g. in the same way as an iris diaphragm.

11. Screen according to Claim 9 or 10, **characterised by** the outer diameter of the flow interruption ring or at least of one of the flow interruption rings (12a', 12b') having a toothed profile.

12. Screen according to one of Claims 6 to 11, **characterised by** at least one feed (10c') for dilution water being coupled to a device for interrupting the axial flow (12b').

13. Screen according to one of the preceding Claims, **characterised by** a separating unit (1', 1", 1"') having a deflaking unit (13).

14. Screen according to Claim 13, **characterised by** the deflaking unit (13) taking the form of one or several rings located at the housing or screen basket (5) and/or at the rotor (4', 4", 4"').

15. Screen according to one of the Claims 1 to 14, **characterised by** the height of the separating unit (1', 1 ", 1"') in question being at least twice the sum of the heights of all separating units adjoining the separating unit in question.

16. Screen according to one of the preceding Claims, **characterised by** one or several devices (12a', 12b'), being located in each separating unit (1', 1", 1"') in the area of the maximum rotor (4', 4", 4"') diameter, to interrupt the axial flow.

17. Screen according to one of Claims 1 to 16, **characterised by** at least one feed (10a', 10b', 10c') for dilution water being located in each separating unit (1', 1", 1''') in the area of the reject outlet (9', 9", 9"'), in particular below it.

18. Screen according to one of the Claims 1 to 17 with at least three separating units (1', 1", 1"'), **characterised by** at least one deflaking unit (13) being provided, preferably at the transition from the second (1") to the third (1"') separating units.

## Revendications

1. Classeur (1) pour l'épuration d'une suspension fibreuse, comprenant
Un carter
Un rotor (4', 4", 4"')
Un panier classeur (5) et
Une chambre d'acceptés (6),
**caractérisé en ce qu'**il comporte deux ou plusieurs unités de séparation (1', 1", 1"') disposée l'une après l'autre, où toutes les unités de séparation comportent un rotor commun (4', 4", 4"') à forme parabolique ou à segment parabolique de diamètre maximal, adapté aux conditions du courant dans l'unité de séparation, chaque unité de séparation comporte une évacuation des refus (9', 9", 9"'), les refus issus de l'unité de séparation (1', 1", 1"') ainsi formant l'alimentation pour l'unité de séparation (1", 1"') suivante et étant évacués de la dernière unité de séparation
où
les évacuations de refus (9', 9", 9"'), sont disposées dans l'unité de séparation concernée dans la zone du diamètre maximal du rotor (4', 4", 4"'), et où dans la zone de l'évacuation des refus (9', 9", 9"') d'au moins une des unités de séparation (1', 1", 1"'), au moins une alimentation (10a', 10b', 10c') pour l'eau de dilution est disposée, surtout directement au-dessous de l'évacuation des refus (9', 9", 9"').

2. Classeur selon la revendication 1, **caractérisé en ce qu'**au moins une alimentation (10c') pour l'eau de dilution est disposée au carter de l'unité de séparation ou au panier classeur (5).

3. Classeur selon la revendication 1 ou 2, **caractérisé en ce qu'**au moins une alimentation (10a', 10b') pour l'eau de dilution est disposée au rotor (4', 4", 4"') et alimentée à travers un tuyau (10) monté à l'intérieur du rotor (4', 4", 4"').

4. Classeur selon l'une des revendications 1 à 3, **caractérisé en ce qu'**au moins une alimentation (10a', 10b', 10c') pour l'eau de dilution est orientée de façon que l'eau de dilution puisse être amenée au sens de rotation du rotor (4', 4", 4"').

5. Classeur selon l'une des revendications 1 à 3, **caractérisé en ce qu'**au moins une alimentation (10a', 10b', 10c') pour l'eau de dilution est orientée de façon que l'eau de dilution puisse être amenée à l'envers de la rotation du rotor (4', 4", 4"').

6. Classeur selon l'une des revendications précédentes, **caractérisé en ce qu'**un ou plusieurs dispositifs (12a', 12b') pour interrompre le courant axial est/sont disposé(s) dans la zone du diamètre maximal du rotor (4', 4", 4"').

7. Classeur selon la revendication 6, **caractérisé en ce que** le dispositif
ou au moins un des dispositifs (12b') pour interrompre le courant axial est/sont disposé(s) au carter de l'unité de séparation ou au panier classeur (5).

8. Classeur selon la revendication 6 ou 7, **caractérisé en ce que** le dispositif ou au moins un des dispositifs (12a') pour interrompre le courant axial est/sont disposé(s) au rotor (4', 4", 4"').

9. Classeur selon l'une des revendications précédentes, **caractérisé en ce qu'**au moins un anneau d'interruption du courant axial (12a', 12b') est prévu comme dispositif pour interrompre le courant axial.

10. Classeur selon la revendication 9, **caractérisé en ce que** l'anneau d'interruption du courant ou au moins un des anneaux d'interruption du courant axial (12a', 12b') est ajustable, p. ex. de la même façon qu'un diaphragme d'iris.

11. Classeur selon la revendication 9 ou 10, **caractérisé en ce que** le diamètre extérieur de l'anneau d'interruption de courant ou au moins un des anneaux d'interruption de courant (12a', 12b') a un profil denté.

12. Classeur selon l'une des revendications 6 à 11, **caractérisé en ce qu'**au moins une alimentation (10c') pour l'eau de dilution est couplée au dispositif pour interrompre le courant axial (12b').

13. Classeur selon l'une des revendications précédentes, **caractérisé en ce que** l'unité de séparation (1', 1", 1"') comporte un dépastilleur (13).

14. Classeur selon la revendication 13, **caractérisé en ce que** le dépastilleur (13) est formé comme un ou plusieurs anneaux disposé(s) au carter ou au panier classeur (5) et/ou au rotor (4', 4", 4"').

15. Classeur selon l'une des revendications 1 à 14, **caractérisé en ce que** l'unité de séparation (1', 1", 1"') en question est au moins deux fois plus haute que la somme des hauteurs de toutes les unités de séparation adjacentes à l'unité de séparation en question.

16. Classeur selon l'une des revendications précédentes, **caractérisé en ce qu'**un ou plusieurs dispositifs (12a', 12b') est/sont disposé(s) dans chacune des unités de séparation (1', 1", 1"') dans la zone du diamètre maximal du rotor (4', 4", 4'''), pour interrompre le courant axial.

17. Classeur selon l'une des revendications 1 à 16, **caractérisé en ce qu'**au moins une alimentation (10a', 10b', 10c') pour l'eau de dilution est disposée dans chacune des unités de séparation (1', 1", 1"') dans la zone d'évacuation des refus (9', 9", 9"'), surtout au-dessous d'elle.

18. Classeur selon l'une des revendications 1 à 17, avec au moins trois unités de séparation (1', 1", 1"'), **caractérisé en ce qu'**au moins un dépastilleur (13) est prévu, de préférence à la transition de la deuxième (1") à la troisième (1''') unité de séparation.
